# EUROPÄISCHE PATENTSCHRIFT

(11) **EP 4 077 094 B1**
(45) Veröffentlichungstag und Bekanntmachung des Hinweises auf die Patenterteilung: **05.06.2024**
(21) Anmeldenummer: 20776085.1
(22) Anmeldetag: 15.09.2020
(51) Int. Cl.: B61G 3/14

(54) **VORRICHTUNG ZUM BETÄTIGEN DES VERSCHLUSSES EINER AUTOMATISCHEN MITTELPUFFERKUPPLUNG**
DEVICE FOR ACTUATING THE LOCK OF AN AUTOMATIC MIDDLE BUFFER COUPLING
DISPOSITIF D'ACTIONNEMENT DE LA SERRURE D'UN COUPLAGE TAMPON INTERMÉDIAIRE AUTOMATIQUE

(30) Priorität: 18.12.2019 DE 102019134906
(43) Veröffentlichungstag der Anmeldung: 26.10.2022
(73) Patentinhaber: Voith Patent GmbH, 89522 Heidenheim (DE)
(72) Erfinder: STEINKAMPF, Andy, 38300 Wolfenbüttel (DE); HÜBNER, Eva-Marie, 37181 Hardegsen (DE)
(74) Vertreter: Voith Patent GmbH - Patentabteilung
(86) Internationale Anmeldenummer: PCT/EP2020/075708
(87) Internationale Veröffentlichungsnummer: WO 2021/121692

(56) Entgegenhaltungen:
- EP-A1- 1 149 751
- EP-A2- 1 894 808
- WO-A1-2012/169959
- CN-U- 206 589 896

## Beschreibung

Die vorliegende Erfindung betrifft allgemein automatische Mittelpufferkupplungen für spurgeführte Fahrzeuge, wie insbesondere Schienenfahrzeuge. Insbesondere betrifft die Erfindung Betätigungsvorrichtungen automatische Mittelpufferkupplungen.

Kupplungen für spurgeführte Fahrzeuge, insbesondere Schienenfahrzeuge, insbesondere automatische Zugkupplungen, sind in einer Vielzahl von Ausführungen aus dem Stand der Technik bekannt.

Selbsttätige, automatische Kupplungen für Schienenfahrzeuge sind Kuppelelemente, welche die einzelnen Wagenkästen (Wagons), die das Schienenfahrzeug zieht, miteinander verbinden. Die dabei entstehenden Druck- und Zugkräfte sowie Relativbewegungen an den Wagon- bzw. Fahrzeugenden werden übertragen, abgefedert und/oder gedämpft.

Diese Art von Zugkupplungen bestehen dabei im Wesentlichen wenigstens aus einem Kupplungskopf mit Zentrierflächen, einem Kupplungsarm, einem Riegelsystem und einer Entkupplungsvorrichtung für das Riegelsystem. Das Riegelsystem dient dazu, das Gegenstück einer Gegenkupplung innerhalb des Kupplungskopfes zu halten.

Für den Vorgang des Entkuppelns beispielsweise zweier durch das Kupplungselement verbundener Wagenkästen werden die miteinander in Eingriff stehenden Kupplungen entriegelt. Die dafür vorgesehene Entkupplungsvorrichtung umfasst dabei eine Einrichtung zur Vorgabe der gewünschten Funktion, in der Regel in Form eines Betätigungshandgriffes (sofern die Entkupplung manuell erfolgt), der sich vorzugsweise immer auf der gleichen Seite des Schienenfahrzeuges befindet, sodass an jeder Kuppelstelle die Möglichkeit besteht, die Betätigung von beiden Seiten des Zuges zu bedienen. Ein Betätigungsgestänge stellt die Verbindung zwischen dem Betätigungshandgriff und dem Riegelsystem der Kupplung her. Alternativ zu dem Betätigungsgestänge sind auch Verbindungsketten und Entriegelungswellen bekannt. Bei diesen Ausführungsformen wird die Schwenkbewegung des Betätigungshandgriffes in eine Zugbewegung umgesetzt, sodass durch die Schwenkbewegung eine Entriegelung erfolgen kann.

Um den Betätigungshandgriff bedienen zu können und eine entsprechende Kraftübertragung auf das Gestänge zur Ansteuerung des Riegelsystems zu erzeugen, erfolgt die Anordnung der Betätigungsvorrichtung vorzugsweise in einem Bereich, der durch die Seitenwände des Schienenfahrzeuges bzw. des zu kuppelnden Wagenkastens begrenzt ist. Vorzugsweise ist die Betätigungsvorrichtung dabei vollständig in einem Bereich zwischen der Mitte des Kupplungskopfes und der Anlenkebene am Fahrzeug angeordnet.

Dies führt jedoch in der Praxis oft zu Problemen, da die Betätigungsstange einer standardisierten Betätigungsvorrichtung aufgrund spezieller wagenbaulicher Gegebenheiten oft mit anderen Elementen kollidieren würde und zur Einstellung der entsprechenden Funktionsstellungen nicht in der entsprechenden Weise bedienbar wäre.

Betätigungsgestänge können auch aus kardanisch angelenkten Entriegelungswellen bestehen. Diese sind derart ausgebildet, dass die Schwenkbewegung des Betätigungshandgriffes in eine Drehbewegung zur Öffnung des Riegelsystems umgesetzt wird. Bauartbedingt ist diese Art der Betätigungen für Kupplungsanordnungen geeignet, die geringe Auslenkbewegung (insbesondere in Kurvenfahrten) und Kupplungshübe erfahren. Zudem sind durch den möglichen Anbau von Seitenpuffern und automatischen Kupplungen die Anbauverhältnisse am Kupplungskopf derart beengt, dass der Anbau solcher Lösungen konstruktiv aufwendig ist. Zudem ist bei solchen Ausführungen ein erheblicher Verschleiß durch Reibung vorzufinden.

Aus der Druckschrift DE 10 020 351 A1 ist eine Betätigungseinrichtung für eine Umstellautomatik und/oder ein Riegelsystem einer automatischen Kupplung bekannt. Diese ist insbesondere für den Einsatz an Schienenfahrzeugen geeignet. Sie umfasst eine Betätigungseinrichtung, die in mindestens drei Positionen (Entriegelung, Langstellung, Stoßstellung) überführbar ist. Als Mittel zur Übertragung der Betätigungskraft, die auf den Betätigungshebel einwirkt und zu dem Riegelsystem übertragen wird, ist ein flexibles Übertragungselement vorgesehen, welches Zugkräfte überträgt. Vorzugsweise wird ein Bowdenzug vorgeschlagen. Die Länge des Bowdenzugs ist begrenzt.

Darüber hinaus weisen Entkupplungsvorrichtungen, die auf einem Seilzugsystem mit Umlenkrolle basieren, den Nachteil auf, dass ein Entkupplungsvorgang nur mit einem erhöhten Kraftaufwand (> 400 N) möglich ist, da derartige Seilzugsysteme einen relativ hohen Reibungswiderstand insbesondere in Rollenlagern aufweisen. Darüber hinaus sind - wenn überhaupt - nur kleine Hebel realisierbar.

Um diesen Nachteil zu umgehen, wäre es grundsätzlich denkbar, bei Seilzugsystemen längere Seilzüge mit zusätzlichen Umlenkrollen einzusetzen. Hierbei besteht jedoch die Gefahr, dass eine Rückstellwirkung des Seilzugs nicht (näher) gewährleistet ist. Darüber hinaus leidet ein derartiges Seilzugsystem mit längeren Seilzügen (längeren Hüben) unter einem starken Verschleiß bzw. einer schnellen Beschädigung der bei dem Seilzugsystem zum Einsatz kommenden Komponenten.

Eine gattungsgemäße Handentkupplungseinrichtung ist in CN 206589896U offenbart. Die Handentkupplungseinrichtung umfasst einen am Gehäuse der Kupplung drehbar angelenkten Betätigungshebel. Der Betätigungshebel ist über einen Hebelarm mit dem Herzstück des Kupplungsverschlusses direkt gekoppelt. Der Hebelarm greift dabei direkt an diesem an und ist ferner in einem Abstand zur Drehachse des Betätigungshebels an diesem angelenkt. Ein Verschwenken des Betätigungshebels wird direkt auf den Kupplungsverschluss übertragen, wofür große Kräfte erforderlich sind.

Auf Grundlage dieser Problemstellung liegt somit der Erfindung die Aufgabe zugrunde, eine Betätigungsvorrichtung für den Verschluss einer automatischen Mittelpufferkupplung anzugeben, bei welchem mit relativ geringen Entkuppelkräften insbesondere unter 200 N manuell eine Mittelpufferkupplung entriegelt werden kann. Zudem soll die Betätigungsvorrichtung möglichst einfach aufgebaut und wartungsfrei konzipiert sein.

Diese Aufgabe wird durch den Gegenstand des unabhängigen Patentanspruches 1 gelöst, wobei vorteilhafte Weiterbildungen der erfindungsgemäßen Betätigungsvorrichtung in den entsprechenden abhängigen Ansprüchen angegeben sind.

Demnach betrifft die Erfindung insbesondere eine Betätigungsvorrichtung für den Verschluss einer automatischen Mittelpufferkupplung, wobei diese Betätigungsvorrichtung auf den Einsatz eines Seilzugsystems mit Umlenkrollen etc. verzichtet. Vielmehr kommt ein Hebelmechanismus zum Einsatz, um ein bei einer Betätigung eines Betätigungsarmes generiertes Drehmoment auf eine Betätigungswelle zu übertragen, mit welcher das Riegelsystem des zu betätigenden Verschlusses der automatischen Mittelpufferkupplung verbunden, insbesondere wirkverbunden ist.

Der Betätigungsarm der erfindungsgemäßen Betätigungsvorrichtung ist insbesondere manuell betätigbar und ist um eine erste Drehachse verschwenkbar an einem Gehäuse des Kupplungskopfes der Mittelpufferkupplung angelenkt. Andererseits ist die Betätigungswelle, welche mit dem Riegelsystem des zu betätigenden Verschlusses der Mittelpufferkupplung wirkverbunden ist, um eine parallel zu der ersten Drehachse verlaufende zweite Drehachse relativ zu dem Gehäuse des Kupplungskopfes der Mittelpufferkupplung drehbar gelagert.

Bei der erfindungsgemäßen Betätigungsvorrichtung handelt es sich um eine besonders kompakt ausgeführte Vorrichtung, welche sich auch dafür eignet, nachträglich an einem Kupplungskopf einer Mittelpufferkupplung befestigt zu werden. Dadurch, dass bewusst auf Seilzugsysteme mit Umlenkrollen verzichtet wird, arbeitet die Betätigungsvorrichtung besonders verschleißarm.

Darüber hinaus ist die Bedienung der Betätigungsvorrichtung auch außerhalb des Berner Raumes möglich. Als weiterer Vorteil ist zu nennen, dass sich die erfindungsgemäße Betätigungsvorrichtung durch ihre einfache Handhabung auszeichnet.

Die Verwendung des erfindungsgemäßen Hebelmechanismus erlaubt eine Raststellung (Verriegelungsstellung) mittels einer Übertotpunktverriegelung. Vorzugsweise weist hierzu der Hebelmechanismus einen vorzugsweise fest und insbesondere drehfest mit der Betätigungswelle verbundenen oder verbindbaren Koppelarm auf. Der Koppelarm ist bei Betätigung des Betätigungsarms von einer ersten Stellung, in welcher der Verschluss der Mittelpufferkupplung geschlossen ist, in eine zweite Stellung überführbar, in welcher der Verschluss der Mittelpufferkupplung geöffnet ist.

Vorzugsweise ist ferner ein Vorspannelement, insbesondere in Gestalt einer Feder, vorgesehen, um den Koppelarm in der ersten Stellung vorzuspannen.

Gemäß bevorzugten Realisierungen der erfindungsgemäßen Betätigungsvorrichtung weist der Hebelmechanismus mindestens einen Hebelarm auf, über den der Betätigungsarm mit der Betätigungswelle wirkverbunden ist. Vorzugsweise ist dabei der mindestens eine Hebelarm derart an dem Betätigungsarm angelenkt, dass bei Betätigung des Betätigungsarms dieser relativ zu dem mindestens einen Hebelarm um eine zur ersten und zweiten Drehachse parallele dritte Drehachse verschwenkt wird.

In diesem Zusammenhang bietet es sich an, dass der mindestens eine Hebelarm derart an dem Koppelarm angelenkt ist, dass bei Betätigung des Betätigungsarms der mindestens eine Hebelarm relativ zu dem Koppelarm um eine zur ersten und zweiten Drehachse parallele vierte Drehachse verschwenkt wird.

Um die Funktionssicherheit der Betätigungsvorrichtung zu optimieren, ist vorzugsweise dem mindestens einen Hebelarm eine Führung zugeordnet, um eine Bewegung des mindestens einen Hebelarms bei Betätigung des Betätigungsarms zu führen. Beispielsweise kann die Führung einen insbesondere gradlinig verlaufenden Führungsschlitz aufweisen, in den ein mit dem mindestens einen Hebelarm verbundener Führungsstein linearbeweglich aufgenommen ist.

Gemäß Weiterbildungen der erfindungsgemäßen Betätigungsvorrichtung ist vorgesehen, dass der mindestens eine Hebelarm einen an dem Koppelarm um die vierte Drehachse relativ zu dem Koppelarm verschwenkbar angelenkten gradlinigen Bereich und einen an dem Betätigungsarm um die dritte Drehachse relativ zu dem Betätigungsarm verschwenkbar angelenkten gekrümmten Bereich aufweist.

Nachfolgend werden unter Bezugnahme auf die beiliegenden Zeichnungen Ausführungsformen der erfindungsgemäßen Betätigungsvorrichtung näher beschrieben.

Es zeigen:
- FIG. 1: schematisch und in einer Draufsicht eine erste exemplarische Ausführungsform der erfindungsgemäßen Betätigungsvorrichtung in einer Übertotpunktstellung des Betätigungsarms, in welcher der Verschluss der Mittelpufferkupplung geschlossen ist;
- FIG. 2: schematisch und in einer Draufsicht die exemplarische Ausführungsform der erfindungsgemäßen Betätigungsvorrichtung gemäß FIG. 1 in einem Zustand, in welchem der Betätigungsarm in die zweite Stellung überführt ist, in welcher der Verschluss der Mittelpufferkupplung geöffnet ist;
- FIG. 3: schematisch und in einer Draufsicht eine zweite exemplarische Ausführungsform der erfindungsgemäßen Betätigungsvorrichtung in einer Übertotpunktstellung, in welcher der Betätigungsarm in seiner ersten Stellung vorliegt, in welcher der Verschluss der Mittelpufferkupplung geschlossen ist;
- FIG. 4: schematisch und in einer Draufsicht die exemplarische Ausführungsform der erfindungsgemäßen Betätigungsvorrichtung gemäß FIG. 3 in einem Zustand, in welchem der Betätigungsarm in der zweiten Stellung vorliegt, in welcher der Verschluss der Mittelpufferkupplung geöffnet ist; und
- FIG. 5: schematisch und in einer isometrischen Ansicht die Betätigungsvorrichtung gemäß FIG. 3.

Die in den Zeichnungen gezeigten exemplarischen Ausführungsformen der erfindungsgemäßen Betätigungsvorrichtung sind jeweils in einem Zustand gezeigt, in welchem die Betätigungsvorrichtungen an einem (gestrichelt dargestellten) Kupplungskopf einer automatischen Mittelpufferkupplung eines spurgeführten Fahrzeugs montiert sind.

Die exemplarischen Ausführungsformen der erfindungsgemäßen Betätigungsvorrichtung 1 dienen zum manuellen Betätigen des Verschlusses der zugeordneten Mittelpufferkupplung. Hierzu weisen die Betätigungsvorrichtungen 1 jeweils einen um eine erste Drehachse 3 verschwenkbar an einem Gehäuse 4 der Mittelpufferkupplung angelenkten Betätigungsarm 2 auf.

Darüber hinaus weist jede Betätigungsvorrichtung 1 eine um eine parallel zur ersten Drehachse 3 verlaufende zweite Drehachse 5 relativ zu dem Gehäuse 4 der Mittelpufferkupplung drehbar gelagerte Betätigungswelle 6 auf, welche mit dem Verschluss der Mittelpufferkupplung wirkverbunden oder wirkverbindbar ist.

Zum Verbinden, insbesondere Wirkverbinden des Betätigungsarms 2 mit der Betätigungswelle 6, kommt ein Hebelmechanismus zum Einsatz. Im Einzelnen dient der Hebelmechanismus zum Übertragen eines bei einer Betätigung des Betätigungsarms 2 generierten Drehmoments auf die Betätigungswelle 6.

Bei den in den Zeichnungen gezeigten Ausführungsformen der erfindungsgemäßen Betätigungsvorrichtung 1 weist der Hebelmechanismus einen vorzugsweise fest und insbesondere drehfest mit der Betätigungswelle 6 verbundenen oder verbindbaren Koppelarm 8 auf. Der Koppelarm 8 ist bei Betätigung des Betätigungsarms 2 von einer ersten Stellung, in welcher der Verschluss der Mittelpufferkupplung geschlossen ist (vgl. FIG. 1 und FIG. 3 bzw. FIG. 5), in eine zweite Stellung (vgl. FIG. 2 und FIG. 4) überführbar, in welcher der Verschluss der Mittelpufferkupplung geöffnet ist. Darüber hinaus kommt ein Vorspannelement 9 in Gestalt einer Feder zum Einsatz, um den Koppelarm 8 in die erste Stellung vorzuspannen.

Ferner ist bei den in den Zeichnungen gezeigten exemplarischen Ausführungsformen der erfindungsgemäßen Betätigungsvorrichtung 1 vorgesehen, dass der Hebelmechanismus einen Hebelarm 10 aufweist, über den der Betätigungsarm 2 mit der Betätigungswelle 6 wirkverbunden ist. Im Einzelnen ist der Hebelarm 10 derart an dem Betätigungsarm 2 angelenkt, dass bei Betätigung des Betätigungsarms 2 dieser relativ zu dem mindestens einen Hebelarm 10 um eine zur ersten und zweiten Drehachse 5 parallele dritte Drehachse 11 verschwenkt wird.

Ferner ist bei den in den Zeichnungen gezeigten exemplarischen Ausführungsformen der erfindungsgemäßen Betätigungsvorrichtung 1 vorgesehen, dass der Hebelarm 10 derart an dem Koppelarm 8 angelenkt ist, dass bei Betätigung des Betätigungsarms 2 der mindestens eine Hebelarm 10 relativ zu dem Koppelarm 8 um eine zur ersten und zweiten Drehachse 3, 5 parallele vierte Drehachse 12 verschwenkt wird.

Bei den in den Zeichnungen gezeigten Ausführungsformen der erfindungsgemäßen Betätigungsvorrichtung 1 kommt ein Träger 13 zum Einsatz, der den zur Drehachse 3 gehörigen Drehpunkt aufnimmt. Der Träger ist ausgebildet, die Lagerkräfte in Folge eines Entkupplungsvorganges aufzunehmen und dient somit als eine Drehmomentstütze.

Obgleich in den Zeichnungen nicht gezeigt, ist es grundsätzlich denkbar, dass dem Hebelarm 10 eine Führung zugeordnet ist, um eine Bewegung des Hebelarms 10 bei Betätigung des Betätigungsarms 2 entsprechend zu führen. Insbesondere kann die Führung einen gradlinig verlaufenden Führungsschlitz aufweisen, in den ein mit dem Hebelarm 10 verbundener Führungsstein linearbeweglich aufgenommen ist.

Zur Realisierung der in FIG. 1 und FIG. 3 gezeigten Übertotpunktstellung ist bei den exemplarischen Ausführungsformen der Betätigungsvorrichtung 1 vorgesehen, dass der Hebelarm 10 einen an dem Koppelarm 8 um die vierte Drehachse 12 relativ zu dem Koppelarm 8 verschwenkbar angelenkten geradlinigen Bereich und einen an dem Betätigungsarm 2 um die dritte Drehachse 11 relativ zu dem Betätigungsarm 2 verschwenkbar angelenkten gekrümmten Bereich 16 aufweist. Die Erfindung ist nicht auf die in den Zeichnungen schematisch gezeigten Ausführungsbeispielen beschränkt, sondern ergibt sich aus einer Zusammenschau sämtlicher hierin offenbarter Merkmale, vorausgesetzt, diese Ausführungen seien auf den beiliegenden Ansprüchen gestützt.

### Bezugszeichenliste

- 1: Betätigungsvorrichtung
- 2: Betätigungsarm
- 3: erste Drehachse
- 4: Gehäuse der Mittelpufferkupplung
- 5: zweite Drehachse
- 6: Betätigungswelle
- 8: Koppelarm
- 9: Vorspannelement
- 10: Hebelarm
- 11: dritte Drehachse
- 12: vierte Drehachse
- 13: Träger
- 16: gekrümmter Bereich des Hebelarms

## Patentansprüche

1. Vorrichtung (1) zum Betätigen des Verschlusses einer automatischen Mittelpufferkupplung eines spurgeführten Fahrzeugs, insbesondere Schienenfahrzeugs, wobei die Vorrichtung (1) Folgendes aufweist:
- einen um eine erste Drehachse (3) verschwenkbar an einem Gehäuse (4) der Mittelpufferkupplung angelenkten Betätigungsarm (2);
- eine um eine parallel zu ersten Drehachse (3) verlaufende zweite Drehachse (5) relativ zu dem Gehäuse (4) der Mittelpufferkupplung drehbar gelagerte Betätigungswelle (6), welche mit dem Verschluss der Mittelpufferkupplung wirkverbunden oder wirkverbindbar ist; und
- einen Hebelmechanismus zum Übertragen eines bei einer Betätigung des Betätigungsarms (2) generierten Drehmoments auf die Betätigungswelle (6);
**dadurch gekennzeichnet, dass** der Hebelmechanismus ausgebildet ist, eine Raststellung des Betätigungsarms (2) zu realisieren, wobei die Raststellung einer Verriegelungsstellung des Verschlusses entspricht, und wobei in der Raststellung der Betätigungsarm (2) in einer Übertotpunktstellung vorliegt, wobei
der Hebelmechanismus einen vorzugsweise fest und insbesondere drehfest mit der Betätigungswelle (6) verbundenen oder verbindbaren Koppelarm (8) aufweist und der Hebelmechanismus mindestens einen Hebelarm (10) aufweist, über den der Betätigungsarm (2) mit der Betätigungswelle (6) wirkverbunden ist, wobei der mindestens eine Hebelarm (10) derart an dem Betätigungsarm (2) angelenkt ist, dass bei Betätigung des Betätigungsarms (2) dieser relativ zu dem mindestens einen Hebelarm (10) um eine zur ersten und zweiten Drehachse (3, 5) parallele dritte Drehachse (11) verschwenkt wird und der mindestens eine Hebelarm (10) derart an dem Koppelarm (8) angelenkt ist, dass bei Betätigung des Betätigungsarms (2) der mindestens eine Hebelarm (10) relativ zu dem Koppelarm (8) um eine zur ersten und zweiten Drehachse (3, 5) parallele vierte Drehachse (12) verschwenkt wird, wobei der mindestens eine Hebelarm (10) einen an dem Koppelarm (8) um die vierte Drehachse (12) relativ zu dem Koppelarm (8) verschwenkbar angelenkten geradlinigen Bereich und einen an dem Betätigungsarm (2) um die dritte Drehachse (11) relativ zu dem Betätigungsarm (2) verschwenkbar angelenkten gekrümmten Bereich (16) aufweist.

2. Vorrichtung (1) nach Anspruch 1,
wobei der Koppelarm (8) bei Betätigung des Betätigungsarms (2) von einer ersten Stellung, in welcher der Verschluss der Mittelpufferkupplung geschlossen ist, in eine zweite Stellung überführbar ist, in welcher der Verschluss der Mittelpufferkupplung geöffnet ist, wobei ein Vorspannelement (9), insbesondere in Gestalt einer Feder, vorgesehen ist, zum Vorspannen des Koppelarms (8) in die erste Stellung.

3. Vorrichtung (1) nach einem der Ansprüche 1 oder 2,
wobei dem mindestens einen Hebelarm (10) eine Führung zugeordnet ist zum Führen einer Bewegung des mindestens einen Hebelarms (10) bei Betätigung des Betätigungsarms (2).

4. Vorrichtung (1) nach Anspruch 3,
wobei die Führung einen insbesondere geradlinig verlaufenden Führungsschlitz aufweist, in den ein mit dem mindestens einen Hebelarm (10) verbundener Führungsstein linearbeweglich aufgenommen ist.

5. Automatischen Mittelpufferkupplung eines spurgeführten Fahrzeugs, insbesondere Schienenfahrzeugs mit einer Vorrichtung (1) nach einem der Ansprüche 1 bis 4 zum Betätigen des Verschlusses der Mittelpufferkupplung.

## Claims

1. Apparatus (1) for actuating the lock of an automatic central-buffer coupling of a track-guided vehicle, in particular rail vehicle, wherein the apparatus (1) has the following:
- an actuating arm (2) which is articulated on a housing (4) of the central-buffer coupling so as to be pivotable about a first axis of rotation (3) ;
- an actuating shaft (6) which is mounted so as to be rotatable about a second axis of rotation (5), extending parallel to the first axis of rotation (3), relative to the housing (4) of the central-buffer coupling and which is operatively connected or operatively connectable to the lock of the central-buffer coupling; and
- a lever mechanism for transmitting a torque which is generated upon actuation of the actuating arm (2) to the actuating shaft (6);
**characterized in that** the lever mechanism is configured to realize a latching position of the actuating arm (2), wherein the latching position corresponds to a locking position of the lock, and wherein, in the latching position, the actuating arm (2) is in a beyond-dead-centre position, wherein
the lever mechanism has a coupling arm (8) which is preferably fixedly and in particular rotationally conjointly connected or connectable to the actuating shaft (6) and the lever mechanism has at least one lever arm (10) via which the actuating arm (2) is operatively connected to the actuating shaft (6), wherein the at least one lever arm (10) is articulated on the actuating arm (2) in such a way that, upon actuation of the actuating arm (2), this is pivoted about a third axis of rotation (11), which is parallel to the first and second axes of rotation (3, 5), relative to the at least one lever arm (10) and the at least one lever arm (10) is articulated on the coupling arm (8) in such a way that, upon actuation of the actuating arm (2), the at least one lever arm (10) is pivoted about a fourth axis of rotation (12), which is parallel to the first and second axes of rotation (3, 5), relative to the coupling arm (8), wherein the at least one lever arm (10) has a rectilinear region articulated on the coupling arm (8) so as to be pivotable about the fourth axis of rotation (12) relative to the coupling arm (8) and has a curved region (16) articulated on the actuating arm (2) so as to be pivotable about the third axis of rotation (11) relative to the actuating arm (2).

2. Apparatus (1) according to Claim 1,
wherein, upon actuation of the actuating arm (2), the coupling arm (8) is transferable from a first position, in which the lock of the central-buffer coupling is closed, into a second position, in which the lock of the central-buffer coupling is open, wherein provision is made of a preload element (9), in particular in the form of a spring, for preloading the coupling arm (8) into the first position.

3. Apparatus (1) according to either of Claims 1 and 2,
wherein the at least one lever arm (10) is assigned a guide for guiding a movement of the at least one lever arm (10) upon actuation of the actuating arm (2) .

4. Apparatus (1) according to Claim 3,
wherein the guide has a guide slot which extends in an in particular rectilinear manner and in which a guide block connected to the at least one lever arm (10) is received in a linearly displaceable manner.

5. Automatic central-buffer coupling of a track-guided vehicle, in particular rail vehicle, having an apparatus (1) according to one of Claims 1 to 4 for actuating the lock of the central-buffer coupling.

## Revendications

1. Dispositif (1) pour actionner la fermeture d'un attelage à tampon central automatique d'un véhicule guidé sur rails, notamment d'un véhicule ferroviaire, le dispositif (1) présentant les éléments suivants :
- un bras d'actionnement (2) articulé sur un carter (4) de l'attelage à tampon central de manière à pouvoir être pivoté autour d'un premier axe de rotation (3) ;
- un arbre d'actionnement (6) monté de manière à pouvoir tourner par rapport au carter (4) de l'attelage à tampon central autour d'un deuxième axe de rotation (5) s'étendant parallèlement au premier axe de rotation (3), lequel arbre d'actionnement est relié fonctionnellement ou peut être relié fonctionnellement à la fermeture de l'attelage à tampon central ; et
- un mécanisme à levier pour transmettre un couple généré lors d'un actionnement du bras d'actionnement (2) à l'arbre d'actionnement (6) ;
**caractérisé en ce que** le mécanisme à levier est configuré pour réaliser une position d'enclenchement du bras d'actionnement (2), la position d'enclenchement correspondant à une position de verrouillage de la fermeture, et dans la position d'enclenchement le bras d'actionnement (2) se trouvant dans une position de point mort haut,
le mécanisme à levier présentant un bras d'accouplement (8) relié ou pouvant être relié de préférence de manière fixe et notamment de manière solidaire en rotation à l'arbre d'actionnement (6) et le mécanisme à levier présentant au moins un bras de levier (10) par l'intermédiaire duquel le bras d'actionnement (2) est relié fonctionnellement à l'arbre d'actionnement (6), l'au moins un bras de levier (10) étant articulé sur le bras d'actionnement (2) de telle sorte que, lors de l'actionnement du bras d'actionnement (2), celui-ci est pivoté par rapport à l'au moins un bras de levier (10) autour d'un troisième axe de rotation (11) parallèle au premier et au deuxième axe de rotation (3, 5), et l'au moins un bras de levier (10) étant articulé sur le bras d'accouplement (8) de telle sorte que, lors de l'actionnement du bras d'actionnement (2), l'au moins un bras de levier (10) est pivoté par rapport au bras d'accouplement (8) autour d'un quatrième axe de rotation (12) parallèle au premier et au deuxième axe de rotation (3, 5), l'au moins un bras de levier (10) présentant une zone rectiligne articulée sur le bras d'accouplement (8) de manière à pouvoir être pivotée par rapport au bras d'accouplement (8) autour du quatrième axe de rotation (12) et une zone incurvée (16) articulée sur le bras d'actionnement (2) de manière à pouvoir être pivotée par rapport au bras d'actionnement (2) autour du troisième axe de rotation (11).

2. Dispositif (1) selon la revendication 1,
dans lequel le bras d'accouplement (8), lors de l'actionnement du bras d'actionnement (2), peut être transféré d'une première position, dans laquelle la fermeture de l'attelage à tampon central est fermée, à une deuxième position, dans laquelle la fermeture de l'attelage à tampon central est ouverte, un élément de précontrainte (9), notamment sous la forme d'un ressort, étant prévu pour précontraindre le bras d'accouplement (8) dans la première position.

3. Dispositif (1) selon l'une quelconque des revendications 1 ou 2,
dans lequel un guide est associé à l'au moins un bras de levier (10) pour guider un mouvement de l'au moins un bras de levier (10) lors de l'actionnement du bras d'actionnement (2).

4. Dispositif (1) selon la revendication 3,
dans lequel le guide présente une fente de guidage, notamment s'étendant de manière rectiligne, dans laquelle est reçu de manière mobile linéairement un bloc de guidage relié à l'au moins un bras de levier (10).

5. Attelage à tampon central automatique d'un véhicule guidé sur rails, notamment d'un véhicule ferroviaire dispositif (1) avec un dispositif (1) selon l'une quelconque des revendications 1 à 4 pour actionner la fermeture de l'attelage à tampon central.
